# FASCICULE DE BREVET EUROPEEN

(11) **EP 2 273 322 B1**
(45) Date de publication et mention de la délivrance du brevet: **23.05.2012**
(21) Numéro de dépôt: 09165254.5
(22) Date de dépôt: 10.07.2009
(51) Int. Cl.: G04B 13/02

(54) **Procédé d'assemblage d'une piece sur un organe de pivotement**
Montageverfahren eines Bauteils auf einem Schwenkorgan
Method for mounting a part on a pivoting element

(43) Date de publication de la demande: 12.01.2011
(73) Titulaire: Chopard Technologies SA, 2114 Fleurier (CH)
(72) Inventeur: Gigandet, Christophe, 2400 Le Locle (CH); Behrend, Armin, 2126 Les Verrières (CH); Dias, Francisco, 2114 Fleurier (CH)
(74) Mandataire: GLN

(56) Documents cités:
- EP-A- 0 732 635
- EP-A- 1 705 533
- EP-A- 1 850 193

## Description

### Domaine technique

La présente invention concerne un procédé d'assemblage d'une pièce dure sur un organe de pivotement. On entend par organe de pivotement un axe ou un canon destiné à recevoir un axe.

### Etat de la technique

Au cours des dernières années, les matériaux utilisés dans l'horlogerie ont considérablement évolués. Particulièrement, les techniques de croissance et de gravure développées pour d'autres branches de la microtechnique offrent des possibilités particulièrement intéressantes pour des applications horlogères. Cependant, la plupart de ces nouveaux matériaux, tels que le silicium ou le diamant, n'ont pas de domaine plastique ou n'ont qu'un faible domaine plastique, c'est-à-dire qu'ils ne peuvent subir de déformation plastique. Les procédés de chassage habituellement utilisés pour assembler une pièce, telle qu'une roue, sur un axe ne peuvent donc pas être utilisés, car ils conduisent à casser la pièce.

Pour pallier cet inconvénient, on a proposé des solutions consistant à ménager, au niveau du moyeu de la pièce, une structure élastique, afin de permettre son assemblage sur un axe. Une telle structure nécessite de prévoir des organes complémentaires, afin de supprimer les degrés de liberté de la pièce par rapport à l'axe, tant angulairement que longitudinalement.

Le document EP1850193 propose un procédé de chassage d'une première pièce dans une seconde pièce sans déformation plastique, consistant à introduire dans un premier trou de la seconde pièce une pièce intermédiaire déformable comprenant un second trou, et chasser la première pièce dans le second trou de sorte à serrer la pièce intermédiaire contre la paroi du premier trou par déformation de la pièce intermédiaire. Même s'il est intéressant d'appliquer les contraintes relatives au chassage sur une pièce intermédiaire et non pas sur une pièce sans déformation plastique, cette dernière subit néanmoins la répercussion de ces contraintes. En outre, la solidarisation en rotation de la pièce sur un axe peut ne pas être satisfaisante en cas d'application d'un fort couple, à moins d'appliquer une contrainte radiale importante sur la pièce sans déformation plastique lors du chassage de la pièce intermédiaire, ce qui ne résout pas le problème initial lié à la fragilité de la pièce sans déformation plastique. Le document EP1705533 propose un procédé d'assemblage d'une pièce en silicium sur un axe, comprenant les étapes selon le préambule de la revendication 1. Ce genre de difficultés peut, plus généralement, se rencontrer avec des pièces dures, réalisées dans des matériaux présentant une dureté typiquement supérieure à 500 Vickers. Outre le silicium et le diamant, le nickel, l'acier, les céramiques et les pierres (naturelles et artificielles) sont également des matériaux utilisés dans l'horlogerie susceptibles de présenter ce genre de problème.

La présente invention a pour but de proposer un procédé d'assemblage d'une pièce dure sur un axe ou, plus généralement, sur un organe de pivotement, exempt des inconvénients ci-dessus.

### Divulgation de l'invention

De manière plus précise, l'invention porte sur un procédé d'assemblage d'une pièce dure sur un organe de pivotement, comprenant les étapes suivantes :
iii. se doter d'un organe de pivotement comprenant une portion tubulaire et une surface d'appui s'étendant autour de la portion tubulaire,
iv. introduire la pièce dure librement sur l'organe de pivotement autour de la portion tubulaire, ladite pièce dure présentant au moins un logement définissant une entrée.

Selon l'invention, le procédé comprend en outre les étapes suivantes :
iii. amener la pièce dure au contact d'un élément malléable également disposé sur l'organe de pivotement autour de la portion tubulaire, de sorte que celui-ci soit positionné sur l'entrée du logement, l'ensemble formé par la pièce dure et l'élément malléable étant mis en appui sur la surface d'appui,
iv. déformer l'élément malléable irréversiblement de manière à créer des ergots formés par l'élément malléable et logés à l'intérieur du logement sans degré de liberté.

L'élément malléable aura été rendu solidaire de l'organe de pivotement au cours du procédé d'assemblage ou préalablement.

D'autres étapes particulières du procédé selon l'invention sont mentionnées dans les revendications.

### Brève description des dessins

D'autres caractéristiques de la présente invention apparaîtront plus clairement à la lecture de la description qui va suivre, faite en référence au dessin annexé, dans lequel:
- la figure 1 illustre les étapes d'une première mise en oeuvre du procédé selon l'invention,
- les figures 2, 3, 4 et 5 et 8 représentent d'autres mises en oeuvre du procédé, et
- les figures 6 et 7 proposent différentes formes particulières de pièces utilisées pour la mise en oeuvre du procédé selon l'invention.

### Mode(s) de réalisation de l'invention

On a représenté sur la figure 1, les différents éléments mis en oeuvre pour la réalisation du procédé selon l'invention. Ainsi, on a un organe de pivotement, ce terme englobant diverses pièces destinées à être assemblées à un mobile pour permettre le montage à rotation de ce dernier. Comme sur la figure 1, l'organe de pivotement peut être un axe 10, présentant une portion tubulaire et dont les extrémités non représentées forment des pivots.

L'axe 10 comporte une coupelle 12 s'étendant radialement autour de l'axe 10. La coupelle 12 définit une surface d'appui. Elle peut être en forme de disque. Selon un mode de réalisation préféré, la coupelle est dotée, sur l'une de ses faces, d'une creusure 14 annulaire située autour de l'axe. La forme de la creusure est indifférente. Particulièrement au procédé décrit dans cet exemple, la creusure est située immédiatement à la base de l'axe, avec au moins une zone ouverte sur l'axe.

Un élément malléable, typiquement une rondelle malléable 16 de forme générale annulaire, est également utilisée dans le procédé selon l'invention. Cette rondelle 16 peut être métallique ou synthétique et, éventuellement, présenter des propriétés élastiques. Elle est susceptible d'être déformée par fluage, à froid ou à chaud, par l'application d'une contrainte mécanique. Un matériau à l'état pâteux, pouvant être déformé, puis rigidifié, par exemple par polymérisation, peut également être utilisé. On peut, par exemple, mettre en oeuvre une rondelle 16 réalisée en or, étain, aluminium, caoutchouc, polymère.

Cette rondelle 16 est dimensionnée de manière à prendre place dans la creusure 14. Elle comporte ainsi une ouverture centrale, destinée à permettre l'introduction de l'axe 10. De préférence, l'ouverture centrale est circulaire, d'un diamètre légèrement plus grand que le diamètre extérieur de l'axe 10, permettant un positionnement sans contrainte de la rondelle 16. La forme du contour extérieur de la rondelle 16 est indifférente, elle doit simplement être adaptée à la forme de la creusure 14. Dans cet exemple, l'épaisseur de la rondelle 16 est supérieure à la profondeur de la creusure 14, de manière à ce que la rondelle 16 dépasse de celle-ci.

Enfin, on a une pièce dure 18, sans domaine plastique ou avec un faible domaine plastique, réalisée dans des matériaux présentant une dureté typiquement supérieure à 500 Vickers. La pièce dure 18 peut notamment être réalisée en silicium, en diamant, en nickel ou en acier. La pièce 18 peut, par exemple, être une roue ou une bascule, destinée à être assemblée sur l'axe. Pour ce faire, la pièce dure 18 comporte une ouverture traversante, dont la forme est ajustée à celle de l'axe 10 pour être insérée librement sur l'axe. En fonction de la précision du positionnement de la pièce souhaitée, on peut avoir un léger jeu ou une légère tenue élastique, mais sans application de contrainte radiale sur la pièce dure 18. Cette dernière présente encore au moins un logement 20 définissant une entrée, positionnée de manière à déboucher en regard de la rondelle 16. Selon l'exemple, la pièce dure 18 est traversée par deux orifices tubulaires, de préférence cylindriques, jouant le rôle de logements.

De manière optionnelle, un couvercle 22 peut également être prévu. Il comporte une ouverture dimensionnée pour permettre un chassage sur l'axe 10. Les dimensions du couvercle 22 sont typiquement similaires à celles de la coupelle 12, afin de masquer les parties apparentes de l'assemblage résultant du procédé et permettant en outre d'équilibrer l'ensemble. On notera que dans le cas où la rondelle 16 est réalisée dans un matériau élastique, le couvercle est particulièrement important pour assurer le positionnement axial de la rondelle en référence à l'organe de pivotement.

Pour l'assemblage en lui-même, on dispose la rondelle 16 dans la creusure 14. Ensuite, la pièce dure 18 est montée sur l'axe 10 et est pressée contre la rondelle 16 qui dépasse de la creusure 14. Grâce au fait que, comme décrit ci-dessus, l'ouverture des logements 20 est située en regard de la rondelle 16, la pression exercée sur la pièce 18 est suffisante pour entraîner le fluage de la rondelle 16 à l'intérieur des logements 20. Cette déformation induit la création d'ergots 24, parties de la rondelle 16 ainsi déformée, insérés sans degré de liberté dans les logements 20 de la pièce 18. La pièce 18 et la rondelle 16 sont donc absolument solidaires en rotation. En outre, la rondelle 16 étant positionnée à proximité de l'axe 10, la pression exercée sur la rondelle 16 induit également, comme le montrent les figures, une déformation de la rondelle 16 en direction de l'axe 10. Ce dernier se trouve ainsi fortement serré par la rondelle 16. La pièce dure 18 est donc fixée sur l'axe 10, sans degré de liberté. En outre, grâce à la présence des ergots 24, la force à appliquer sur la pièce dure 18 pour la désolidariser de son axe, comporte une composante relative à la contrainte de cisaillement, nécessaire à la rupture des ergots 24. On a aussi des efforts de cisaillement qui s'exercent sur les ergots 24 lors de la rotation de la pièce, ce qui permet une meilleure répartition des contraintes liées au couple appliqué.

Les figures 2a et 2b montrent une autre mise en oeuvre de l'invention, dans laquelle l'organe de pivotement est un canon 26 présentant une portion tubulaire et destiné à recevoir un axe 28. Le canon 26 est doté d'une coupelle 12, à l'instar de ce qui a été décrit ci-dessus en référence à la figure 1, muni d'une creusure 14 pour recevoir une rondelle 16. Une pièce dure 18 est assemblée librement sur le canon 26, de manière similaire à ce qui a été décrit en référence à la figure 1. Sur les figures 2a et 2b, on a utilisé un couvercle 22 pour masquer les parties apparentes de l'assemblage résultant du procédé. De manière avantageuse, on obtient un ensemble indépendant et fonctionnel, comportant le canon 26, la rondelle 16 et la pièce dure 18, avec, éventuellement le couvercle 22. L'axe 28 peut ensuite être monté à l'intérieur du canon 26 mais, comme on l'aura compris, ce n'est pas le chassage de l'axe qui permet la tenue de l'ensemble mentionné précédemment.

La figure 3 illustre également une mise en oeuvre de l'invention avec un canon 26. Dans cet exemple, on n'a pas de couvercle et l'axe comporte directement un mobile 30, jouant le rôle de couvercle. On notera que, de manière avantageuse, le mobile est une roue ou un pignon denté. Le canon 26 ne dépasse pas au-delà de la pièce dure 18, de sorte que, après l'assemblage de l'axe 28 et du mobile 30, ce dernier est en appui contre la pièce dure 18, sans interstice entre les deux éléments.

Les figures 4a et 4b représentent une mise en oeuvre supplémentaire du procédé selon l'invention. Particulièrement à cette variante, on relèvera que la rondelle 16 n'a pas besoin de dépasser de la creusure 14. L'épaisseur de la rondelle 16 est de préférence égale ou voisine de la profondeur de la creusure. Au moins certains logements 20 de la pièce dure 18 sont traversants. En outre, la coupelle 12 est dotée de cavités 32, dont certaines au moins sont traversantes, débouchant en regard de la rondelle 16. Les logements 20 de la pièce dure 18 et les cavités 32 de la coupelle 12 sont positionnés de manière à être vis-à-vis deux à deux.

De la sorte, la rondelle 16 d'abord, est arrangée dans la creusure 14, puis, la pièce dure 18 est disposée par-dessus, de sorte que les logements 20 de la pièce dure 18 et les cavités 32 de la coupelle 12 sont en vis-à-vis deux à deux. L'homme du métier peut prévoir un moyen d'indexation pour facilement orienter les deux éléments l'un en référence à l'autre. Ensuite, en maintenant les pièces en position, on passe un outil 33 adapté par les cavités 32 et les logements 20 traversantes de la coupelle 12 et, respectivement, de la pièce dure 18, qui sont donc accessibles et on exerce une pression sur la rondelle 16. Cette dernière va fluer dans les logements 20 de la pièce dure 18 et, respectivement, dans les cavités 32 de la coupelle 12 pour former des ergots 24.

La pièce dure 18 et la coupelle 12 de l'organe de pivotement sont ainsi parfaitement solidarisées, sans degré de liberté entre les deux. On notera que, dans ce cas, il n'est pas nécessaire que la creusure 14 soit située immédiatement à la base de la portion tubulaire de l'organe de pivotement. La rondelle 16 peut également être de forme quelconque. En effet, les ergots 24 créés à l'intérieur de la coupelle assurent directement la solidarisation de la rondelle avec l'organe de pivotement.

L'homme du métier peut encore envisager d'autres variantes. Par exemple, la déformation de la rondelle 16 peut se faire thermiquement; par une mise en fusion par exemple de la rondelle, au cours de laquelle sous l'effet de la pression appliquée, le matériau de la rondelle 16 s'écoule simplement dans les logements 20 de la pièce dure 18 et, le cas échéant, dans celles de la coupelle 12.

On peut également prévoir que la rondelle 16 soit fixée sur la coupelle 12 dans une étape indépendante de l'étape de déformation de la rondelle 16. Par exemple et en fonction du matériau choisi pour sa réalisation, la rondelle 16 peut être collée, soudée, brasée, voire directement déposée par voie galvanique sur la coupelle. Dans de tels cas, il n'est pas nécessaire de disposer la rondelle 16 de manière à ce qu'elle se solidarise sur la portion tubulaire de l'organe de pivotement lors de l'étape de déformation de la rondelle, comme mentionné ci-dessus.

Les figures 5a et 5b illustrent une variante supplémentaire du procédé selon l'invention, dans laquelle la pièce dure 18 est montée librement sur la portion tubulaire de l'axe 10. Particulièrement à cette variante, la rondelle 16 est dimensionnée de manière à être chassée sur l'axe 10. Notamment, elle est suffisamment épaisse de manière à pouvoir supporter les contraintes mécaniques induites par un tel chassage, l'épaisseur étant fonction de la résistance du matériau. Lors de l'assemblage de la rondelle 16 sur l'axe 10, on solidarise la rondelle et la portion tubulaire par chassage. Lorsque la rondelle 16 arrive au contact de la pièce dure 18, la rondelle est pressée contre la pièce dure de manière à faire fluer la rondelle 16 dans les logements que comporte la pièce dure 18 et créer les ergots 24.

Les figures 6a, 6b, 6c et 6d proposent différents exemples de logements 20 réalisables sur une pièce dure, à l'intérieur desquels peuvent se former les ergots 24 issus de la rondelle. En l'occurrence, les figures montrent un moyeu 34 d'un mobile. Ainsi, les logements 20 peuvent consister en des ouvertures, de forme fermée quelconque, réalisées sur le moyeu 34. Les logements peuvent aussi être de forme ouverte, sur le pourtour intérieur ou extérieur du moyeu 34. Les logements 20 sont alors des encoches, plus ou moins crénelées. La disposition des logements peut être utilisée, de préférence, de manière à ce que le centre de gravité du mobile soit aligné sur l'axe de rotation. Les logements sont de préférence répartis sur la partie de la pièce dure 18 destinée à être en regard de la rondelle 16. La figure 6d montre une structure particulière de moyeu, présentant une structure élastique ouverte pour être assemblée sur l'axe. Chaque rayon de la roue se termine au centre de la roue en une zone de serrage 36, formant le moyeu de la roue. Des fentes 38 orientées radialement séparent deux zones de serrage consécutives. Les fentes peuvent éventuellement déboucher, du côté du centre de la roue, en une encoche similaire à celles de la figure 6c. En outre, ces zones de serrage sont également dotées de logement 20. Lors de l'assemblage d'une telle roue avec une rondelle 16, la matière malléable va fluer au niveau des fentes et également au niveau des ouvertures des zones de serrage.

De manière plus générale, on peut remplacer les logements 20, arrangés de manière ponctuelle à la surface de la pièce dure, par des microstructures ménagées à la surface de la pièce dure, dans les zones destinées à être en contact avec l'élément malléable. Le terme "ponctuel" s'entend d'une surface ou d'un espace limité autour d'un point précis, tel que proposé par des logements de forme tubulaire. Ces structures peuvent être régulières ou irrégulières, réalisées par des techniques de sablage ou de soleillage. L'élément malléable, en se déformant, pénètre à l'intérieur des structures ménagées à la surface de la pièce dure et fournit ainsi une multitude de petits ergots.

Les figures 7a à 7f montrent différents profils utilisables pour réaliser la creusure 14, afin d'orienter la direction dans laquelle le matériau constituant la rondelle va fluer. L'exemple de la figure 7a est le plus simple, avec une creusure dont le fond est plat. Dans la figure 7b, le fond de la creusure est en forme de côte, définissant un premier flanc 14a intérieur penchant du côté du centre de la rondelle, et un deuxième flanc extérieur 14b penchant du côté de l'extérieur de la rondelle. Les figures 7c et 7d proposent un fond avec un seul flanc, penché, respectivement 14c en direction du centre et 14d de l'extérieur de la rondelle. A la figure 7e, le fond de la creusure est plat, mais une gorge intérieure 14e et une gorge extérieure 14f sont définies par les bords du fond de la creusure. En d'autres termes, la creusure est plus large au niveau de son fond. La figure 7f illustre la manière dont des cavités 32 traversantes ou borgnes peuvent être ménagées dans le fond de la creusure. Le fond de la creusure peut également être structuré, à l'instar de ce qui est proposé ci-dessus à propos de la pièce dure. Ceci permet de renforcer l'interaction entre l'élément malléable et l'organe de pivotement.

Ainsi est proposé un procédé d'assemblage d'une pièce dure sur un organe de pivotement, particulièrement simple à mettre en oeuvre. En outre, on relèvera que la pièce dure ne subit pas de contrainte radiale. Elle ne subit que la compression appliquée lors de la déformation de la rondelle et ce genre de contrainte est particulièrement bien supporté par des pièces en silicium, en diamant etc....

L'homme du métier pourra encore envisager d'autres variantes, sans sortir de cadre général de l'invention, délimité par les revendications. Par exemple, il est possible de disposer une rondelle malléable sur la coupelle, sans que celle-ci comporte de creusure, dès lors que les dimensions de la rondelle, tant en épaisseur qu'en surface de contact avec la surface d'appui, sont adaptées. Une telle solution est illustrée sur la figure 8. De même, la creusure peut ne pas être annulaire. La surface d'appui peut présenter une pluralité de creusures réparties autour de la portion tubulaire. Des éléments malléables sont disposés dans ces creusures pour coopérer avec des logements positionnés de manière correspondante dans la pièce dure. On notera que les éléments malléables peuvent être de forme quelconque. Des moyens d'indexation peuvent être prévus pour positionner les éléments malléables et les logements en regard l'un de l'autre.

## Revendications

1. Procédé d'assemblage d'une pièce dure (18) réalisée dans un matériau dont la dureté est supérieure à 500 Vickers, sur un organe de pivotement, comprenant les étapes suivantes :
i. se doter d'un organe de pivotement (10) comprenant une portion tubulaire et une surface d'appui (12) s'étendant autour de la portion tubulaire,
ii. introduire la pièce dure (18) librement sur l'organe de pivotement autour de la portion tubulaire, ladite pièce dure présentant au moins une structure (20) réalisée préalablement définissant une entrée, et
**caractérisé en ce que** ledit procédé comprend en outre les étapes suivantes :
iii. amener la pièce dure (18) au contact d'un élément malléable (16) également disposé sur l'organe de pivotement autour de la portion tubulaire, de sorte que celui-ci soit positionné sur l'entrée de la structure (20), l'ensemble formé par la pièce dure (18) et l'élément malléable (16) étant mis en appui sur la surface d'appui (12),
iv. déformer l'élément malléable irréversiblement de manière à créer des ergots (24) formés par ledit élément malléable et logés à l'intérieur de la structure (20) sans degré de liberté,
l'élément malléable ayant été rendu solidaire de l'organe de pivotement.

2. Procédé d'assemblage selon la revendication 1, dans lequel ladite surface d'appui (12) présente une creusure (14) située autour de l'organe de pivotement, **caractérisé en ce que** l'élément malléable est une rondelle (16), ladite rondelle étant disposée dans la creusure.

3. Procédé selon l'une des revendications 1 et 2, **caractérisé en ce que** la solidarisation de l'élément malléable et de l'organe de pivotement se fait en même temps que l'étape iv. de déformation dudit élément malléable.

4. Procédé selon les revendications 2 et 3, **caractérisé en ce que** l'épaisseur de la rondelle (16) est supérieure à la profondeur de la creusure (14), de manière à dépasser de ladite creusure.

5. Procédé selon la revendication 4, **caractérisé en ce que** ladite creusure (14) est ménagée à la base de l'organe de pivotement (10).

6. Procédé selon la revendication 1, **caractérisé en ce que** l'étape de solidarisation de l'élément malléable est effectuée consécutivement à l'étape de disposition dudit élément malléable, avant l'étape d'introduction de la pièce dure (18).

7. Procédé selon la revendication 1, **caractérisé en ce que** l'élément malléable est disposé sur la surface d'appui (12) en étant directement réalisée par croissance galvanique.

8. Procédé selon l'une des revendications 1 à 7, **caractérisé en ce que** la déformation de l'élément malléable est effectuée mécaniquement.

9. Procédé selon l'une des revendications 1 à 7, **caractérisé en ce que** la déformation de l'élément malléable est effectuée thermiquement.

10. Procédé selon l'une des revendications 1 à 9, **caractérisé en ce que** l'organe de pivotement est un axe (10).

11. Procédé selon l'une des revendications 1 à 7, **caractérisé en ce que** l'organe de pivotement est un canon (26) destiné à recevoir un axe.

12. Procédé selon l'une des revendications précédentes, **caractérisé en ce qu'**il comporte une étape supplémentaire consécutive à l'étape iv. consistant à ajouter un couvercle (22) sur l'organe de pivotement (10), par-dessus la pièce dure (18), cette dernière se trouvant intercalée entre la surface d'appui (12) et le couvercle, de manière à cacher les éléments visibles résultant des opérations i. à iv..

13. Procédé selon l'une des revendications 2, 3 à 12 quand elles dépendent de la 2, **caractérisé en ce que** la creusure (14) est conformée de manière à orienter la déformation de la rondelle (16).

14. Procédé selon l'une des revendications précédentes, **caractérisé en ce qu'**il comporte une étape de réalisation de ladite structure sous forme d'au moins un logement ponctuel (20).

15. Procédé selon l'une des revendications 1 à 13, **caractérisé en ce qu'**il comporte une étape de microstructuration de la pièce dure, de manière à ménager une microstructure à la surface de la pièce dure, dans les zones destinées à être en contact avec l'élément malléable.

16. Procédé selon la revendication précédente, dans lequel la pièce dure comporte un moyeu (34), **caractérisé en ce que** les logements (20) sont des encoches disposées sur le pourtour intérieur ou extérieur du moyeu.

17. Procédé selon l'une des revendications 1 et 2, dans lequel la pièce dure (18) comporte au moins deux logements (20) dont un au moins est traversant et dans lequel la surface d'appui est réalisée par une coupelle (12) dotée d'au moins deux cavités (32), dont l'une au moins est traversante et dont l'ouverture est positionnée de manière à déboucher en regard de l'élément malléable (16), les logements (20) de la pièce dure (18) et les cavités de la coupelle (12) étant agencés de manière à pouvoir être positionnés en vis-à-vis deux à deux, **caractérisé en ce que**
- l'étape ii se fait en disposant l'élément malléable (16) et la pièce dure (18) sur l'organe de pivotement (10), de sorte que les logements de la pièce dure et les cavités de la coupelle sont en vis-à-vis deux à deux,
- l'étape iii consiste à déformer l'élément malléable en passant un outil (33) adapté par la ou les ouverture(s) traversante(s) de la coupelle (12) et de la pièce dure (18), et exercer une pression sur l'élément malléable tout en maintenant les pièces en position de manière à faire fluer l'élément malléable dans les logements de la pièce dure et, respectivement, dans les cavités de la coupelle et créer ainsi lesdits ergots (24).

## Claims

1. Method for assembling a hard part (18) made of a material the hardness of which is higher than 500 Vickers, on a pivot organ, comprising the following steps:
i. having a pivot organ (10) comprising a tubular portion and a bearing surface (12) extending around the tubular portion,
ii. introducing the hard part (18) freely on the pivot organ around the tubular portion, said hard part having at least one structure (20) built in advance, defining an entry, and
**characterised in that** said method moreover comprises the following steps:
iii. pulling said hard part (18) in contact with a malleable organ (16) also set on the pivot organ around the tubular portion, so that it is positioned over the entry of the structure (20), this assembly being formed by the hard part (18) and the malleable organ (16) being brought to bear the support surface (12),
iv. deforming irreversibly the malleable organ so as to create catches (24) formed by the washer and housed inside the structure without any degree of freedom,
the malleable organ having been made integral with the pivot organ.

2. Method of assembly according to claim 1, said bearing surface (12) having a recess (14) around the pivot organ, **characterised** the malleable organ is a washer (16), said washer being placed in the recess.

3. Method according to claim 1 and 2 **characterised in that** the attachment of the malleable organ and the pivot organ is carried out at the same time as step iv. of deformation of the malleable organ.

4. Method according to claims 2 and 3 **characterised in that** the thickness of the washer (16) is higher than the depth of the recess (14), so as to protrude from said recess.

5. Method according to claim 4 **characterised in that** said recess (14) is formed at the base of the pivot organ (10).

6. Method according to claim 1 **characterised in that** the step for fixing the malleable organ is performed subsequent to the step of placing the said malleable organ, before introducing the hard part (18).

7. Method according to claim 1 **characterised in that** the malleable organ is placed on the bearing surface being directly carried out by galvanic growth.

8. Method according to one of claims 1 to 7 **characterised in that** the deformation of the malleable organ is performed mechanically.

9. Method according to one of claims 1 to 7 **characterised in that** the deformation of the malleable organ is performed thermally.

10. Method according to one of claims 1 to 9 **characterised in that** the pivot organ is an axis (10).

11. Method according to one of claims 1 to 7 **characterised in that** the pivot organ is a canon (26) intended to receive an axis.

12. Method according to one of the previous claims **characterised in that** it involves a further step subsequent to step iv. consisting in adding a cover (22) on the pivot organ (10), over the hard part (18), the latter being intercalated between the bearing surface (12) and the cover, so as to conceal the visible organs resulting from operations i. to iv.

13. Method according to one of the claims 2, 3 to 12 when depending on claim 2, **characterised in that** the recess (14) is shaped so as to guide the deformation of the washer (16).

14. Method according to one of the previous claims **characterised in that** it involves a step for producing said structure in the shape of at least one spotted housing (20).

15. Method according to one of the claims 1 to 13, **characterised in that** it involves a step of micro-structuring the hard part, so as to provide a micro-structure on the surface of the hard part, in areas intended to be in contact with malleable organ.

16. Method according to the previous claim, wherein the hard part has a hub (34), **characterised in that** the housings (20) are notches arranged on the inner or outer circumference of the hub.

17. Method according to one of claims 1 and 2, wherein the hard part (18) has at least two housings (20) of which at least one is a through-hole and in which the bearing surface is made by a cup (12) equipped with at least two cavities (32), of which at least one is a through-hole and the opening of which is positioned so as to discharge next to the malleable organ (16); the housings (20) of the hard part (18) and the cavities of the cup (12) being arranged so as to be able to be positioned opposite two by two,
**characterised in that**
- step ii is performed by placing the malleable organ (16) and the hard part (18) on the pivot organ (10), so that the housings of the hard part and cavities of the cup are opposite two by two,
- step iii consists in deforming the malleable organ by running a tool (33) adapted by the through-in openings of the cup (12) and the hard part (18), and exerting pressure on the malleable organ while maintaining the parts in position so as to drop malleable organ into the housings of the hard part and, respectively, in the cavities of the cup and thereby creating said catches (24).

## Patentansprüche

1. Montageverfahren eines harten Teils (18), das aus einem Werkstoff gefertigt ist, dessen Härte über 500 Vickers ist, auf einem Schwenkorgan, das die folgenden Schritte umfasst:
i. Verschaffen eines Schwenkorgans (10), das einen rohrförmigen Abschnitt und eine Stützfläche (12) umfasst, die sich um den rohrförmigen Abschnitt erstreckt,
ii. freies Aufsetzen des harten Teils (18) über das Schwenkorgan um den rohrförmiger Abschnitt, wobei das harte Teil mindestens eine Struktur (20) aufweist, die zuvor hergestellt wurde und einen Eingang definiert, und
**dadurch gekennzeichnet, dass** das Verfahren weiterhin die folgenden Schritte umfasst:
iii. Führen des harten Teils (18) in Kontakt mit einem verformbaren Element (16), das ebenfalls auf dem Schwenkorgan um den rohrförmigen Abschnitt angeordnet ist, so dass dieses auf dem Eingang der Struktur (20) positioniert ist, wobei sich die von dem harten Teil (18) und dem verformbaren Element (16) gebildete Gruppe auf der Stützfläche (12) abstützt,
iv. irreversibles Verformen des flexiblen Elements, so dass Stifte (24) hergestellt werden, die von dem verformbaren Element gebildet werden und in der Struktur (20) ohne Freiheitsgrad aufgenommen sind,
wobei das verformbare Element mit dem Schwenkorgan verbunden wurde.

2. Montageverfahren nach Anspruch 1, wobei die Stützfläche (12) eine um das Schwenkorgan gelegene Hohlkehle (14) aufweist, **dadurch gekennzeichnet, dass** das verformbare Element eine Scheibe (16) ist, wobei die Scheibe in der Hohlkehle angeordnet ist.

3. Verfahren nach einem der Ansprüche 1 und 2, **dadurch gekennzeichnet, dass** die Verbindung des verformbaren Elements und des Schwenkorgans gleichzeitig wie Schritt iv. des Verformens des verformbaren Elements erfolgt.

4. Verfahren nach den Ansprüchen 2 und 3, **dadurch gekennzeichnet, dass** die Dicke der Scheibe (16) größer ist als die Tiefe der Hohlkehle (14), so dass sie die Hohlkehle überschreitet.

5. Verfahren nach Anspruch 4, **dadurch gekennzeichnet, dass** die Hohlkehle (14) auf der Basis des Schwenkorgans (10) eingearbeitet ist.

6. Verfahren nach Anspruch 1, **dadurch gekennzeichnet, dass** der Schritt der Verbindung des verformbaren Elements nach dem Schritt des Anordnens des flexiblen Elements vor dem Schritt des Aufsetzens des harten Teils (18) durchgeführt wird.

7. Verfahren nach Anspruch 1, **dadurch gekennzeichnet, dass** das verformbare Element auf der Stützfläche (12) angeordnet ist, indem es direkt durch galvanisches Wachsen realisiert wurde.

8. Verfahren nach einem der Ansprüche 1 bis 7, **dadurch gekennzeichnet, dass** das Verformen des verformbaren Elements mechanisch durchgeführt wird.

9. Verfahren nach einem der Ansprüche 1 bis 7, **dadurch gekennzeichnet, dass** das Verformen des flexiblen Elements thermisch durchgeführt wird.

10. Verfahren nach einem der Ansprüche 1 bis 9, **dadurch gekennzeichnet, dass** das Schwenkorgan ein Achsbolzen (10) ist.

11. Verfahren nach einem der Ansprüche 1 bis 7, **dadurch gekennzeichnet, dass** das Schwenkorgan eine Buchse (26) ist, die dazu bestimmt ist, einen Achsbolzen aufzunehmen.

12. Verfahren nach einem der vorangehenden Ansprüche, **dadurch gekennzeichnet, dass** es einen zusätzlichen Schritt nach Schritt iv. aufweist, der darin besteht, einen Deckel (22) über das Schwenkorgan (10) auf dem harten Teil (18) hinzuzufügen, wobei sich dieses Letztgenannte derart zwischen der Stützfläche (12) und dem Deckel befindet, dass die sichtbaren Elemente, die aus den Schritten i. bis iv. resultieren, verborgen sind.

13. Verfahren nach einem der Ansprüche 2, 3 bis 12, wenn sie von 2 abhängen, **dadurch gekennzeichnet, dass** die Hohlkehle (14) derart ausgebildet ist, dass sie die Verformung der Scheibe (16) lenkt.

14. Verfahren nach einem der vorangehenden Ansprüche, **dadurch gekennzeichnet, dass** es einen Schritt der Herstellung der Struktur in Form mindestens einer punktuellen Aufnahme (20) aufweist.

15. Verfahren nach einem der Ansprüche 1 bis 13, **dadurch gekennzeichnet, dass** es einen Schritt der Mikrostrukturierung des harten Teils aufweist, derart, dass eine Mikrostruktur auf der Oberfläche des harten Teils in die Zonen eingearbeitet wird, die dazu bestimmt sind, mit dem verformbaren Element im Kontakt zu sein.

16. Verfahren nach vorangehendem Anspruch, wobei das harte Teil eine Nabe (34) aufweist, **dadurch gekennzeichnet, dass** die Aufnahmen (20) Kerben sind, die auf dem inneren oder äußeren Umfang der Nabe angeordnet sind.

17. Verfahren nach einem der Ansprüche 1 und 2, wobei das harte Teil (18) mindestens zwei Aufnahmen (20) aufweist, von denen mindestens eine durchgehend ist und wobei die Stützfläche durch eine Schale (12) realisiert ist, die mit mindestens zwei Hohlräumen (32) ausgestattet ist, von denen mindestens einer durchgehend ist und deren Öffnung derart positioniert ist, dass sie gegenüber dem verformbaren Element (16) münden, wobei die Aufnahmen (20) des harten Teils (18) und die Hohlräume der Schale (12) derart ausgebildet sind, dass sie paarweise gegenüber positioniert sein können,
**dadurch gekennzeichnet, dass**
- der Schritt ii. durchgeführt wird, indem das verformbare Element (16) und das harte Teil (18) derart auf dem Schwenkorgan (10) angeordnet werden, dass die Aufnahmen des harten Teils und die Hohlräume der Schale paarweise gegenüber sind,
- der Schritt iii. darin besteht, das verformbare Element durch Führen eines geeigneten Werkzeugs (33) durch die durchquerende(n) Öffnung(en) der Schale (12) und des harten Teils (18) zu verformen und einen Druck auf das verformbare Element auszuüben bei Halten der Teile in Position, um das verformbare Element in die Aufnahmen des harten Teils zu drücken und in die jeweiligen Hohlräume der Schale und so die Stifte (24) zu bilden.
